# FASCICULE DE BREVET EUROPEEN

(11) **EP 1 015 719 B1**
(45) Date de publication et mention de la délivrance du brevet: **17.08.2005**
(21) Numéro de dépôt: 98917301.8
(22) Date de dépôt: 03.04.1998
(51) Int. Cl.: E05B 49/00, E05B 47/00

(54) **SERRURE ELECTRONIQUE CODEE POUR PORTE ET FENETRE**
ELEKTRONISCHES CODE-SCHLOSS FÜR TÜR UND FENSTER
CODED ELECTRONIC LOCK FOR DOORS AND WINDOWS

(30) Priorité: 03.04.1997 FR 9704073
(43) Date de publication de la demande: 05.07.2000
(73) Titulaire: Godoy, Alain, 75013 Paris (FR); Godoy, André, 75013 Paris (FR)
(72) Inventeur: Godoy, Alain, 75013 Paris (FR); Godoy, André, 75013 Paris (FR)
(86) Numéro de dépôt international: PCT/FR1998/000677
(87) Numéro de publication internationale: WO 1998/044225

(56) Documents cités:
- WO-A-94/18036
- DE-U- 9 415 981
- US-A- 4 412 356
- US-A- 5 531 086
- US-A- 5 603 534

## Description

La présente invention concerne de manière générale des serrures de sécurité non localisable de l'extérieur sans orifice de clef, à combinaison pour portes ou fenêtres avec circuits électroniques intégrés pourvus d'un dispositif de commande à distance, clef électronique codée H F en particulier de serrure électronique ayant un moteur contrôlé par un circuit et munie d'un dispositif d'alimentation autonome et d'un dispositif d'alimentation directe. Les serrures usuelles telles que dans le document US-A-5 531 086 de Mr. R. Bryant à pêne unique peu sécurisé, de forme fixe à course déterminée pour fermeture dans un sens donné, ne peuvent se mettre n'importe où. Un système idéal serait, une serrure électronique de sécurité" universelle" sans emplacement conventionnel pour portes ou fenêtres ... avec des défenses multiples pour éviter une intervention malveillante extérieure sur les pênes de formes diverses, l'alimentation, la clef ...

Les principales faiblesses des serrures avec systèmes de télécommandes sont, leur mode de communication liaison H F ou I R vulnérable au piratage. La transmission des ordres de commandes sont facilement reconnaissables... L'interception d'un code lors de sa transmission et de sa duplication piratée est relativement aisée avec les moyens d'aujowd'hui, scanners, fréquences fixes (etc) rendent obsolètes les systèmes soi-disant dits de haute sécurité. Le balayage de la fréquence avec tous les codes possibles etc, etc... Est fréquemment utilisé comme sésame, les défenses les plus couramment utilisées consistent à changer de code fréquemment... Donc même exécuté de manière automatique, l'homme de métier compétent sait déjà "casser" un tel code statique plus compteur, ref. Brevet WO 94/18036. Cette idée d'un Code variable ne doit pas laisser apparaître un code statique important, mais se pose alors un problème de synchronisation.

Dans la présente application un circuit dédié, codeur et décodeur contient une liste de valeurs et change de code à chaque transmission du dit code. Le codeur incrémente le compteur d'adresses. Le récepteur recherche dans sa liste le code et les N° N qui suivent autour, s'il y a concordance dans cette fenêtre N de reconnaissance de tous les codes, la clef est reconnue comme étant correcte. La clef électronique est constituée d'un circuit émetteur H F (à fréquence normalisée) d'un microprocesseur, d'une mémoire programmable, de deux boutons (au moins) permettant d'envoyer donc deux ordres distincts (au minimum) d'un accu pour son alimentation propre. La clef électronique autonome à code variable automatique est logée dans un petit boîtier hermétique.

Le code change et évolue donc à chaque transmission de façon sécurisée. Cette serrure de sécurité à caractère "universel" de par son double pênes (sans que ce soit une obligation) est capable de condamner une fenêtre, ou par exemple (non limitatif) une porte (droite, gauche) aussi bien du côté des gonds que du côté "habituel" de la serrure. L'adjonction d'une rallonge au pêne de la serrure permet aussi une condamnation (haut, bas) "totale". Le pêne de la serrure peut ainsi prendre les formes les plus diverses, contrairement aux serrures à mécanismes lourds et encombrants, avec pêne de forme unique, à course limitée dans un sens donné. Le fait d'avoir un boîtier hermétique, un accu et une "clef électronique" sans fil permet d'encastrer la serrure dans une porte-fenêtre la rendant ainsi totalement invisible de l'extérieur. Sécurité accrue par rapport aux serrures classiques. Cette serrure électronique peut donc avoir un pêne unique (droite) ou double (droite, gauche) selon l'utilisation voulue.
Une bascule de sécurité est enclenchée lorsque le pêne de la serrure est en position fermée et empêche un mouvement longitudinal du pêne garantissant ainsi son maintien en position fermée. Lors de l'ouverture le moteur commence à tourner libère le levier, avant de déplacer le pêne à sa position d'ouverture correcte.

La serrure "codée" est pourvue d'un dispositif de capteurs d'indication de position correcte du pêne de la serrure par rapport à l'huisserie si l'indication est correcte alors il y a autorisation au circuit électronique de commander le moteur. Les niveaux hauts des capteurs infra rouge sont envoyés vers un circuit temporisateur relié a' un "buzzer".
Un signal audible et visuel bref peut être émis
- Lors d'un ordre émis par la clef
- Position correcte du pène en position fermée face à la gâche
   Un signal "continu" est émis s'il y a une anomalie détectée.
- Batterie faible ...
   La serrure électronique codée a la possibilité d'être alimentée en courant, par une source "extérieure" de façon à ce que l'alimentation soit permanente à sa valeur nominale ainsi son accu est à pleine charge et n'intervient qu'en cas d'une anomalie dans l'alimentation permanente.
   La serrure électronique est constituée d'un boîtier métallique de forme rectangulaire. Une paroi (1) est placée dans la longueur. Elle sépare le boîtier en deux parties, elle supporte un moteur (M) de commande et défini donc deux logements
- Côté moteur - Partie électronique de la serrure.
- Côté arbre moteur - Logement mécanique de la serrure.
   A l'arbre moteur est fixé une pièce de forme rectangulaire (5) communicant le mouvement rotatif du moteur et percé de part en part pour y rattacher les bras articulés fixés à un tube cylindrique servant de pêne principal de serrure. Le pêne (4) est percé en son centre, fileté ainsi une rallonge de forme diverse peut y être rattachée. La description qui suit est pour une serrure avec un pêne à droite. (fig 01) Les éléments gauche du pêne de la serrure sont symétriques au pêne droit... Un élément de renfort percé à la dimension du pêne en son milieu, fixé sur le chambranle d'une porte (par exemple non limitatif). La paroi du boîtier rectangulaire la plus petite (3) est percée à la dimension du pêne cylindrique. De chaque côté de cette ouverture dans l'axe vertical, deux trous filetés destinés à recevoir les vis de fixation de la serrure électronique, garantissant son positionnement correct face à la gâche. De part en part du trou fileté de fixation dans le logement électronique deux ouvertures sont pratiquées.
- L'une pour positionner une diode Infra Rouge émettrice d'un signal.
- L'autre ouverture perçoit un phototransistor recevant ce signal infra rougesave
   Dans le logement mécanique de la serrure une paroi (2) percée à la dimension du pêne servant de guide à celui-ci, est placée parallèlement à la petite paroi rectangulaire. Une goupille traverse le pêne (4) de la serrure servant de butée prenant appuie sur l'une des parois. (2) (3) La butée navigue dans le logement défini par ces deux parois définissant ainsi la longueur autorisée du pêne de la serrure dans la gâche. Sur la paroi longitudinale côté logement mécanique deux trous filetés sont pratiqués pour recevoir les vis de fixation de la serrure. Fixation pour une utilisation horizontale de la serrure. Un ressort dans lequel coulisse le pêne (4) est présent dans le compartiment contenant la goupille traversant le pêne de la serrure. Ce ressort favorise
- L'ouverture s'il est placé entre la goupille et la paroi (3) face à la gâche.
- La fermeture s'il est placé entre la goupille et la paroi (2) servant de guide.
   Suivant l'application devant recevoir la serrure l'on peut donc favoriser l'ouverture ou la fermeture du pêne de la serrure ainsi l'on favorise aussi l'action; ouverture ou fermeture en cas d'anomalie.

La clef électronique envoie donc, un ordre de commande, le circuit électronique analyse cet ordre et actionne le moteur dans le sens voulu. Ce circuit électronique de commande est composé, d'un récepteur Haute Fréquence (à fréquence normalisée) d'un micro processeur, d'une mémoire programmable, d'un circuit de "commande directionnelle" et de puissance moteur. Les transistors permettent de déterminer le sens de rotation du moteur et d'interpréter les signaux logiques transmis par le microprocesseur. Le circuit électronique de commande prend place sous le moteur se trouvant fixé sur le fond du boîtier par des entretoises. (fig 01)

L'axe du moteur est relié à un bras à articulations multiples. Le moteur commence à tourner, libérant en premier l'élément (8) bloquant le pêne principal (4) de la serrure, l'élément (8) est percé en son centre pour qu'il puisse pivoter sur son point de fixation avant de déplacer le pêne. L'élément de forme particulière (5) communicant le mouvement rotatif du moteur, supportant les bras articulés, cesse de faire pression sur le levier. L'élément bloquant (8) se met à sa position de repos sous l'action de rappel du ressort, permettant au pêne un possible déplacement.
Cette sécurité empêchant un mouvement longitudinal du pêne, suffit à garantir son maintien en position, et rendre inefficace une action extérieure sur le pêne. (fig 02) L'attache du pêne (7) de la serrure au bras articulé est percée de telle manière que le pêne (4) puisse naviguer librement. Une attelle (7) est fixée, du pêne cylindrique au bras articulé (5)(6) de telle manière qu'elle permette au pêne de naviguer plus librement et permet ainsi au dispositif de verrouillage du pêne d'être libéré par le bras articulé avant d'entraîner le pêne (4) principal. (fig 02)

Un signal " lumineux particulier", de forme rectangulaire est émis par une diode infra rouge le rendant ainsi insensible à la lumière ambiante. Ce signal est réfléchit par la gâche, constituée d'un renfort métallique de forme rectangulaire. Une ouverture à la dimension du pêne de la serrure est pratiquée en son centre. Aux quatre angles, des trous sont prévus pour garantir son maintien sur le chambranle d'une porte (par exemple). La quantité de lumière réfléchit, est captée par un phototransistor puis analysée si elle est suffisante.
Le signal est identifié comme étant correct seulement si la serrure est bien en face de sa gâche. Autorisation peut être donnée au moteur d'exécuter " l'ordre d'action "reçu. Une diode infra rouge est placée dans le logement contenant le ressort, d'un côté du pêne, de l'autre un phototransistor capte le rayonnement de la diode au travers du trou contenu dans le pêne. L'absence ou la présence du signal I.R indique donc la position du pêne cylindrique de la serrure.

Un cordon d'alimentation passe par la paroi du fond du boîtier, entre les deux circuits électroniques qui y sont fixés par des entretoises. Le fil est relié à une diode en lieu et place du traditionnel fusible, évitant ainsi les court-circuits et inversion de polarité qui endommagerait les circuits reliés à l'alimentation. Alimentation redressée, filtrée par un circuit spécialisé auquel on relie l'accu (A) qui lui est fixé au-dessus du circuit d'alimentation, à côté du moteur (M).

## Revendications

1. Serrure de sécurité à combinaison pour portes ou fenêtres avec circuits électroniques intégrés pourvus d'un dispositif de commande à distance, constituée d'une clef électronique codée en particulier de serrure électronique ayant un moteur contrôlé **caractérisé en ce que** la télécommande intégrée est à code variable, et **en ce que** la serrure non localisable de l'extérieur, sans orifice de clef est munie d'un dispositif de capteurs électroniques insensible à la lumière ambiante dont l'émission d'un signal lumineux particulier extérieur à la serrure réfléchie par l'élément de renfort de la gâche garantit la position de la serrure et donne l'information de «position correcte» d'au moins un pêne (4) face à la gâche contrôlant le fonctionnement du moteur (M) dont l'axe est relié à un élément (5) percé de part en part actionnant grace à chacun de ces percements un bras à articulations multiples formés d'éléments (6,7) dupliqués dans 4 directions entraînant dans au moins une des directions une barrette rigide (6) reliée à l'attache (7) d'au moins un pêne, ces éléments solidaires formant un bras à articulations multiples (5,6,7) convertissant au niveau d'au moins un pêne (4) dans une des 4 directions le mouvement rotatif du moteur (M) en un mouvement de translation enclenchant en translation la fermeture dudit pêne (4) et la mise en place d'un dispositif de verrouillage (8) bloquant au moins ledit pêne (4) coulissant au niveau de son logement (2,3).

2. Serrure électronique selon revendication 1 **caractérisée en ce que** sont intégrés dans un même boîtier, la rendant donc totalement indécelable de l'extérieur,
- les circuits électroniques: clef électronique sans fil, récepteur Haute Fréquence ou Infra-Rouge
- une alimentation permanente protégée contre les court-circuits munie d'accumulateurs
- le mécanisme de verrouillage (8) du pêne(4)
- le moteur (M) fixé sur une paroi (1) placée dans la longueur du boîtier
- le dispositif à articulations multiples (5), (6), (7) pour actionner au moins un pêne à droite, à gauche ou les deux et **en ce que** ce boîtier comporte des parois (2),(3) percées de manière à guider le pêne (4).

3. Serrure électronique selon une des revendications 1 et 2 **caractérisée par**
- Un élément de renfort situé sur le chambranle d'une porte, percé à la dimension du pêne en son centre.
- Un élément principal comportant un moteur (M) dont l'axe est relié à un bras à articulations multiples (5),(6),(7) transformant le mouvement de rotation du moteur (M) en un mouvement longitudinal dont l'extrémité est reliée à un élément servant de pêne principal percé en son centre pour recevoir une rallonge.

4. Serrure électronique selon une des revendications 1 à 3 **caractérisée en ce que** le verrouillage du pêne principal qui forme sécurité est assuré par l'élément (5) du bras à articulations multiples (5), (6), (7) transmettant le mouvement rotatif du moteur (M) et venant faire pression sur un élément (8) lui-même faisant pression sur un ressort, l'élément (8) étant percé en son centre de sorte à définir une bascule de sécurité pivotant sous cette pression à sa position d'immobilisation du pêne (4) garantissant ainsi le maintien en position fermée du dit pêne.

5. Serrure électronique selon une des revendications 1 à 3, **caractérisée en ce que** le dispositif de translation permettant une condamnation haut, bas, gauche, droite, "totale" convertissant à au moins un pêne (4) le mouvement rotatif du moteur (M) comporte un bras articulé en trois parties: une partie rigide (5) fixée à l'arbre du moteur (M) et qui possède jusqu'à quatre trous opposés permettant de manipuler jusqu'à quatre bras articulés (6) distincts dont les extrémités sont reliées chacunes à un pêne principal (4) par une attache (7) du pêne au bras articulé (6) percée de façon telle à ce que le dit pêne (4) puisse naviguer plus librement et permette au dispositif de verrouillage (8) du pêne (4) d'être libéré par le bras articulé (6) avant d'entraîner le pêne (4).

6. Serrure électronique selon une des revendications 1 à 5, **caractérisée par** un dispositif de fermeture actionnant, un pêne principal (4) coulissant dans son logement et comportant, un ressort prenant appui sur une goupille traversant le dit pêne (4) et sur une des parois (2),(3) du logement favorisant ainsi selon sa position entre la goupille et l'une ou l'autre des parois (2),(3), le positionnement dans un sens donné du pêne respectivement en fermeture ou ouverture.

7. Serrure électronique selon une des revendications 1 à 2, **caractérisée en ce que** le dispositif de capteurs d'indications de position correcte face à la gâche, comporte une diode infrarouge émettant un signal lumineux de forme rectangulaire le rendant insensible à la lumière ambiante, et **en ce que** le dit signal est réfléchi par la gâche et capté par un capteur adéquate, un «phototransistor» fournissant l'autorisation de fonctionner au moteur.

8. Serrure électronique selon une des revendications 1 à 2, **caractérisée par** une sécurité anti court-circuits de l'alimentation, constituée d'une diode de redressement, mise en série sur le fil de l'alimentation extérieure évitant ainsi la destruction de l'alimentation en cas d'inversion de polarité.

9. Serrure électronique selon une des revendications 1,2 et 6, **caractérisée par le fait qu'**au moins un pêne comporte un trou permettant au rayonnement d'une diode d'être capté par un capteur adéquate, un «phototransistor» de manière à indiquer par l'absence ou la présence du signal la position du pêne (4) dans le logement de la serrure.

10. Serrure électronique selon l'une quelconque des revendications précédentes **caractérisée en ce que** un circuit dédié, codeur et décodeur contient une liste de valeurs et change de code à chaque transmission du dit code, le codeur incrémente le compteur d'adresses, le récepteur recherche dans sa liste le code et les N° N qui suivent autour, s'il y a concordance dans cette fenêtre N de reconnaissance de tous les codes, la clef est reconnue comme étant correcte, la clef électronique est constituée d'un circuit émetteur à Haute Frèquence normalisée, d'un microprocesseur, d'une mémoire programmable, d'au moins deux boutons permettant d'envoyer au minimum deux ordres distincts, d'une alimentation propre, contenue dans un petit boîtier hermétique, constituant la clef électronique autonome à code variable automatique.

## Patentansprüche

1. Sicherheitsschloss mit Kombination für Türen und Fenster, mit integrierten elektronischen Schaltungen, versehen mit einem Fernbedienungsgerät, bestehend aus einem codierten elektronischen Schlüssel, insbesondere dem elektronischen Schloss, das einen gesteuerten Motor besitzt, **gekennzeichnet dadurch, dass** die integrierte Fernbedlenung einen variablen Code aufweist und dass das von außen her nicht lokalisierbare Schloss ohne Schlüsselöffnung mit einer gegenüber Umgebungslicht unempfindlichen elektronischen Sensorvorrichtung versehen ist, dessen Aussendung eines besonderen schlossexternen Leuchtsignals, reflektiert durch das Verstärkungselement des Schließhakens, die Position des Schlosses gewährleistet und die Information "Position korrekt" von mindestens einem Riegel (4) gegenüber dem Schließhaken angibt, der den Betrieb des Motors (M) steuert, dessen Achse mit einem auf beiden Selten durchlochten Element (5) verbunden ist, das dank jeder dieser Lochungen einen mehrfachen Gelenkarm betätigt, gebildet aus in vier Richtungen duplizierten Elementen (6, 7), die in mindestens eine der Richtungen eine starre Leiste (6) antreiben, die mit der Befestigung (7) von mindestens einem Riegel verbunden ist; diese festverbundenen Elemente bilden einen mehrfachen Gelenkarm (5, 6, 7), der auf mindestens einem Riegel (4) in eine der vier Richtungen die Rotationsbewegung des Motors (M) in eine Translationsbewegung umwandelt, die bei der Translation das Schließen des besagten Riegels (4) und das Einsetzen einer Verriegelungsvorrichtung (8) auslöst und mindestens den besagten Riegel (4) sperrt, der In seiner Aufnahme (2, 3) gleitet.

2. Elektronisches Schloss nach Anspruch 1, **gekennzeichnet dadurch, dass** in demselben Gehäuse nachstehende Teile integriert sind, wodurch es von außen überhaupt nicht zu erkennen ist:
- die elektronischen Schaltungen; drahtloser elektronischer Schlüssel, Hochfrequenz- oder Infrarotempfänger;
- ein gegen Kurzschlüsse geschütztes permanentes Netzteil, mit Akkus versehen;
- der Verrlegelungsmechanismus (8) des Riegels (4);
- der an einer In der Gehäuselänge angebrachten Wand (1) befestigte Motor (M);
- die Vorrichtung mit mehrfachen Gelenken (5), (6), (7), zur Betätigung von mindestens einem Riegel rechts, links oder von beiden, und dadurch, dass dieses Gehäuse durchlochte Wände (2), (3) aufweist, um den Riegel (4) zu führen.

3. Elektronisches Schloss nach einem der Ansprüche 1 und 2, **gekennzeichnet durch**:
- ein auf einem Türstock befindliches Verstärkungselement , das In der Größe des Riegels in seiner Mitte durchlocht ist;
- ein Hauptelement, bestehend aus einem Motor (M), dessen Achse mit einem mehrfachen Gelenkarm (5), (6), (7) verbunden ist, der die Rotationsbewegung des Motors (M) in eine Längsbewegung umwandelt, dessen Ende mit einem Element verbunden ist, das als Hauptriegel dient und in seiner Mitte zur Aufnahme eines Verlängerungsteils durchlocht ist.

4. Elektronisches Schloss nach einem der Ansprüche 1 bis 3, **gekennzeichnet dadurch, dass** die Verriegelung des Hauptriegels, der eine Sicherheit bildet, durch das Element (5) des mehrfachen Gelenkarms (5), (6), (7) gewährleistet wird, der die Rotationsbewegung des Motors (M) überträgt und einen Druck auf ein Element (8) ausübt, das wiederum einen Druck auf eine Feder ausübt, da das Element (8) in seiner Mitte durchlocht ist, um eine Sicherheitskippvorrichtung zu bestimmen, die unter diesem Druck bis zur Ruhigstellung des Riegels (4) ausschwenkt und somit die Beibehaltung des besagten Riegels in geschlossener Position gewährleistet.

5. Elektronisches Schloss nach einem der Ansprüche 1 bis 3, **gekennzeichnet dadurch, dass** die Translationsvorrichtung, die eine obere, untere, linke, rechte, "gesamte" Verriegelung erlaubt und die Rotationsbewegung des Motors (M) auf mindestens einem Riegel (4) überträgt, einen dreiteiligen Gelenkarm umfasst: einen auf der Welle des Motors (M) befestigten starren Teil (5) und der bis zu vier gegenüberliegende Löcher aufweist, mit dem bis zu vier getrennte Gelenkarme (6) manipuliert werden können, von denen Jedes Ende mit einem Hauptriegel (4) verbunden Ist über eine Befestigung (7) des Riegels am Gelenkarm (6), die so durchlocht ist, dass der besagte Riegel (4) sich freier bewegen kann und es der Verriegelungsvorrichtung (8) des Riegels (4) ermöglicht, durch den Gelenkarm (6) befreit zu werden, bevor der Riegel (4) angetrieben wird.

6. Elektronisches Schloss nach einem der Ansprüche 1 bis 5, **gekennzeichnet durch** eine Schließvorrichtung, die einen in seiner Aufnahme gleitenden Hauptriegel (4) betätigt und eine Feder aufweist, die an einem **durch** den besagten Riegel (4) führenden Stift und an einer der Wände (2), (3) der Aufnahme anliegt, und somit je nach ihrer Position zwischen dem Stift und der einen oder anderen Wand (2), (3) die Positionierung des Riegels in eine bestimmte Richtung jeweils beim Schließen oder Öffnen ermöglicht.

7. Elektronisches Schloss nach einem der Ansprüche 1 und 2, **gekennzeichnet dadurch, dass** die Sensorvorrichtung zur Anzeige der richtigen Position gegenüber dem Schließhaken eine Infrarotdiode aufweist, die ein rechteckiges Lauchtsignal aussendet, das sie gegenüber dem Umgebungslicht unempfindlich macht, und dadurch, dass das besagte Signal durch den Schließhaken reflektiert und durch einen entsprechenden Sensor, einen "Fototransistor", aufgenommen wird, der dem Motor den Betrieb freigibt.

8. Elektronisches Schloss nach einem der Ansprüche 1 und 2, **gekennzeichnet durch** eine kurzschlussfeste Sicherheit der Stromversorgung, bestehend aus einer Gleichrichterdiode, seriengeschaltet auf dem Draht der externen Stromversorgung, die somit die Zerstörung der Stromversorgung bei einer Polumkehr verhindert.

9. Elektronisches Schloss nach einem der Ansprüche 1, 2 und 6, **gekennzeichnet durch** die Tatsache, dass mindestens ein Riegel ein Loch aufweist, wodurch die Aussendung einer Diode **durch** einen entsprechenden Sensor, einen "Fototransistor", aufgenommen werden kann, um **durch** das Fehlen oder das Vorhandensein des Signals dio Position des Riegels (4) in der Schlossaufnahme anzugeben.

10. Elektronisches Schloss nach einem beliebigen der obigen Ansprüche, **gekennzeichnet dadurch, dass** eine dedizierte Schaltung, Codierer und Decodierer, eine Werteliste enthält und bei jeder Übertragung des besagten Codes den Code wechselt, dass der Codierer den Adressenzähler inkrementiert, dass der Empfänger In seiner Liste den Code und die darauffolgenden Nummern N sucht, dass bei Übereinstimmung In diesem Fenster N zur Erkennung aller Codes der Schlüssel als richtig erkannt wird, dass der elektronische Schlüssel aus einer Sendeschaltung mit genormter Hochfrequenz, einem Mikroprozossor, einem programmierbaren Speicher, mindestens zwei Tasten zum Senden von mindestens zwei getrennten Befehlen und einem eigenen Netzteil in einem kleinen hermetischen Gehäuse besteht, was den autonomen elektronischen Schlüssel mit automatischem variablem Code bildet.

## Claims

1. Security lock with combination for doors or windows with integrated electronic circuits provided with a remote control device, organized with a coded electronic key in particular of electronic lock having a controlled motor **characterized by** a integrated remote control with a variable code, and in that the lock unlocalizable from the outside, without opening for a key is provided with an electronic sensors device insensitive to the ambient light, whose emission of an external particular luminous signal to the lock reverberates by the element or reinforcement from the striker plate guarantee the position of the lock and give information on the "correct position" of at least one bolt (4) facing the striker plate controlling the working of the motor (M) whose axis is connected to an element (5) pierced through and through driving in each of this boring an arm with multiple articulations formed with elements (6,7) duplicateed in four directions, driving in at least one of directions a rigid small bar (6) linked to the jointing piece (7) of at least one bolt, these interdependent elements forming an arm with multiple articulations (5,6,7) converting at the level of at least one bolt (4) in one of four directions the rotary movement of the motor (M) in a translatory movement engaging in transfer the closing of the aforementioned bolt (4) and the setting up of a bolting device (8) blocking at least the aforementioned bolt (4) sliding at the level with its seating (2,3 ).

2. Electronic lock according to claim 1 **characterized in** what arc integrated in one same case, making it therefore completely invisible from the outside,
- The electronic circuits: cordless electronic key, receiver High Frequency or Infra-red
- A permanent supply protected against short circuit provided with accumulators
- The locking mechanism (8) of the bolt (4)
- The motor (M) fixed on a partition (1) placed in the length of the case
- The device with multiple articulations (5 , 6, 7) to manipulate at least one bolt on the right, on the left or both and by the fact that this case includes partitions (2), (3) drilled throughs so as to guide the bolt (4).

3. Electronic lock according to one of claims 1 and 2 **characterized by**
- An element of reinforcement situated on the door frame, drilled to the dimension of the bolt in its centre.
- A principal element including a motor (M) whose axis is joined to an arm with multiple articulations (5 , 6 , 7) transforming the movement of rotation from the motor (M) into a longitudinal movement whose extremity is connected to an element used as a main bolt drilled into its centre to receive an extension piece.

4. Electronic lock according to one of claims 1 to 3 **characterized by** the fact that the bolting of the main bolt that forms security is assured by the element (5) of the arm with multiple articulations (5 ), (6), (7) transmitting the rotary movement of the motor (M) and coming to make pressure on an element (8) itself making pressure on the spring, the element (8) being drilled in its center in order to be define a security rocker revolving under this pressure to its position of immobilization of the bolt (4) guaranteeing so the maintenance in closed position of aforementioned bolt.

5. Electronic lock according to one of claims 1 to 3, **characterized by** the fact that the device of transfer permitting a condemnation high, low, left, right, "total" converting for at least one bolt (4) the rotary movement of the motor (M) contains an arm articulated in three parts: a stiff part (5) fixed to the shaft of the motor (M) and which possesses as many as four opposite holes permitting to manipulate as many as four distinct articulated arms (6) whose extremities are connected each to a main bolt (4) by a fastener (7) of the bolt to the articulated arm (6) drilled through so that the aforementioned bolt (4) can navigate more freely and permit to the bolting device (8) of the bolt (4) to be freed by the articulated arm (6) before driving the bolt (4).

6. Electronic lock according to one of claims 1 to 5, **characterized by** a closing device manipulating, a main bolt (4) sliding into its lodging and including, a spring taking support on a pin crossing the aforementioned bolt (4) and on one of the partitions (2), (3) of the lodging encouraging thus according to its position between the pin and one or other one of partitions (2 ), (3), the positioning in a sense given respectively of the bolt in closing or opening.

7. Electronic lock according to one of claims 1 to 2, **characterized by** the fact that the device of sensors to correct position indications facing the striker plate, include an infrared diode emitting a luminous signal of rectangular shape making it insensible to the ambiant light, and by the fact that the aforementioned signal is reflected by the striker plate and captured by a sensor adequate, a "phototransistor" provding the authorization to function to the motor.

8. Electronic lock according to one of claims 1 to 2, **characterized by** a security against short circuits of the power supply, organised of a rectification diode, put into series on the cable of the outside power supply avoiding so the destruction of the power supply in case of polarity inversion.

9. Electronic lock according to one of claims 1,2 and 6, **characterized by** the fact that at least one bolt contains a hole allowing the radiance of a diode to be captured by a sensor adequate, a "phototransistor" in order to indicate by the absence or the presence of the signal the position of the bolt (4) in the lodging of the lock.

10. Electronic lock according to any of the previous claims **characterized by** the fact that a dedicated circuit, coder and decoder contains a list of values and change of code to every transmission of the appointed code, the coder increments the counter of addresses, the receptor searches for in its list the code and the N ° N that follow around, if there is concordance in this N reconnaissance window of all codes, the key is recognized as being correct, the electronic key is constituted by a issuing circuit with normalized High Frequency, with a microprocessor, with a programmable memory, with at least two buttons permitting to send at least two distinct orders, therefore its own power supply, contained in a small hermetic case, constituting the autonomous electronic key with automatic variable code.
